# EUROPÄISCHE PATENTSCHRIFT

(11) **EP 1 498 282 B1**
(45) Veröffentlichungstag und Bekanntmachung des Hinweises auf die Patenterteilung: **28.03.2012**
(21) Anmeldenummer: 04016613.4
(22) Anmeldetag: 15.07.2004
(51) Int. Cl.: B65H 3/12, B65H 1/02, B65H 39/043, B65H 39/045, B42C 1/10, B65H 3/02

(54) **Verfahren und Vorrichtung zum Zusammentragen von Druckprodukten**
Method and apparatus for collating printed products
Procédé et dispositif pour une assembleuse de produits imprimés

(30) Priorität: 17.07.2003 DE 10332784; 14.10.2003 DE 10347602
(43) Veröffentlichungstag der Anmeldung: 19.01.2005
(73) Patentinhaber: Wohlenberg Buchbindesysteme GmbH, 27283 Verden (DE)
(72) Erfinder: Flammann, Uwe, 27308 Kirchlinteln (DE)
(74) Vertreter: Möller, Friedrich

(56) Entgegenhaltungen:
- EP-A- 0 709 331
- EP-A- 0 831 044
- DE-A- 2 820 876
- DE-A- 19 519 676
- DE-B- 1 227 867
- DE-C- 19 756 539
- GB-A- 1 470 478
- US-A- 3 656 739

## Beschreibung

Die Erfindung betrifft ein Verfahren zum Zusammentragen von Druckbögen gemäß dem Oberbegriff des Anspruchs 1. Des Weiteren betrifft die Erfindung eine Vorrichtung zum Zusammentragen von Druckbögen gemäß dem Oberbegriff des Anspruchs 3.

Aus unterschiedlichen Druckbögen gebildete Druckereierzeugnisse, insbesondere Bücher, werden gebildet durch Zusammentragen einzelner Blätter wie Druckbögen oder auch Falzbögen aus unterschiedlichen Stapeln. Jeder Stapel weist einen Vorrat aus einer Mehrzahl gleicher Druckbögen bzw. Falzbögen auf. Aus jedem Stapel wird ein einzelner Druckbogen bzw. Falzbogen entnommen und die Druck- oder Falzbögen aus den verschiedenen Stapeln zusammengetragen, um einen Buchblock oder ein sonstiges Druckereierzeugnis zu bilden.

Aus der EP-A-0 831 044 ist eine Vorrichtung zum Zusammentragen von Druckbögen bekannt, bei der ein Stapel mehrere Druckbögen schrägliegend in einem Magazin angeordnet ist. Der jeweils vordere Druckbogen wird von einem Kippsauger erfasst und mit seiner unteren, horizontalen Kante nach unten aus dem Stapel abgezogen.

Aus der GB-A-1 470 478 ist eine Zusammentragmaschine bekannt, bei der Stapel mehrerer Bögen in hintereinanderliegenden schrägen Magazinen angeordnet sind. Mit einem Schiebemittel wird der hintere, freiliegende Druckbogen jedes Stapels im Magazin hochgeschoben bis er in Kontakt mit Abzugsrollen gelangt, die den zu vereinzelnden Druckbogen umlenken und oben aus dem Magazin herausbewegen auf eine horizontale Zusammentragbahn über dem Magazin. Bei der bekannten Zusammentragmaschine wird der jeweilige Druckbogen hochgeschoben.

Der Erfindung liegt die Aufgabe zugrunde, ein Verfahren und eine Vorrichtung zum raschen und gleichwohl zuverlässigen Zusammentragen von Druckbögen, insbesondere Falzbögen, zu schaffen.

Ein Verfahren zur Lösung dieser Aufgabe weist die Maßnahmen des Anspruchs 1 auf. Demnach ist vorgesehen, die Druckbögen in den Stapeln auf einer horizontalen Kante geneigt stehend anzuordnen und den jeweils zu vereinzelnden, vorderen Druckbogen jedes Stapels seitlich aus dem Stapel herauszubewegen, wobei der jeweilige Druckbogen längs der unteren horizontalen Kante, womit der Druckbogen geneigt auf der Standfläche des Magazins aufsteht, verschoben wird. Hierdurch ist ein leichtes geführtes Vereinzeln und Herausbewegen des jeweils vorderen Druckbogens aus dem Stapel möglich. Diese besondere Art der Anordnung der Druckbögen im Stapel und das seitliche Herausbewegen des jeweils vorderen Druckbogens aus dem Stapel lässt eine rasche und gleichwohl zuverlässige Vereinzelung der Druckbögen zu, und zwar bei größtmöglicher Schonung derselben, weil insbesondere kritische Umlenkungen der Druckbögen überflüssig werden.

Erfindungsgemäß stehen die Druckbögen im Stapel auf einer horizontalen Kante, und zwar geneigt, so dass sich der jeweils vordere, momentan zu vereinzelnde Druckbogen an eine Stützfläche anlehnt, wodurch der Stapel zuverlässig seine Lage beibehält. Dadurch ist es möglich, den vorderen Druckbogen seitlich aus dem Stapel auszufördern.

Eine Vorrichtung zur Lösung der eingangs genannten Aufgabe weist die Merkmale des Anspruchs 3 auf. Demnach weist jede der in Reihe angeordneten (gleichen) Vereinzelungseinrichtungen ein Magazin für einen Stapel Druckbögen auf, das über eine Standfläche und eine Stützfläche verfügt. Die Standfläche und die Stützfläche sind erfindungsgemäß gezielt zueinander angeordnet, und zwar so, dass der Stapel der Druckbögen geneigt im Magazin steht und sich dabei die Druckbögen mit unteren horizontalen Kanten auf der Standfläche und im Übrigen an der Stützfläche abstützen. Die Stützfläche zur Bildung eines Teils des Magazins jeder Vereinzelungseinrichtung ist so ausgebildet bzw. bemessen, dass sie sich nur über einen Teil der Fläche des jeweils vorn liegenden, momentan zu vereinzelnden Druckbogens erstreckt. Zumindest lässt die Stützfläche einen Eckbereich des jeweils vom liegenden Druckbogens frei. Es handelt sich dabei um einen unteren Eckbereich derjenigen Seite des Druckbogens, zu der dieser aus dem Stapel herausgefördert bzw. herausgezogen wird. Dadurch können an diesem freien Eckbereich des vorderen Druckbogens oder Falzbogens Mittel angreifen, die den vorderen Druckbogen bereichsweise vom nächstfolgenden Druckbogen abkippen, damit nur der vordere Druckbogen aus dem Magazin herausbewegt und vereinzelt werden kann. Es ist aber auch denkbar, die Stützfläche so auszubilden, dass sie einen schmalen seitlichen Randbereich des vorderen Druckbogens freilässt, und zwar einen solchen Randbereich, der von einer senkrechten Kante des Druckbogens ausgeht. Es handelt sich dabei um diejenige senkrechte Kante, die beim Herausbewegen des vorderen Druckbogens aus dem Stapel voraneilt. Weiterhin ist die Standfläche gegenüber der Horizontalen um bis zu 30°, vorzugsweise etwa 20°, geneigt. Die Neigung ist so gewählt, dass die Standfläche in Richtung zur Stützfläche abfällt.

Bei einer bevorzugten Ausgestaltung der Vorrichtung verlaufen die Standfläche und die Stützfläche etwa rechtwinklig zueinander, so dass beide Flächen geneigt sind, jedoch vorzugsweise unterschiedlich stark. Infolge der rechtwinkligen Relativanordnung der Stützfläche zur Standfläche verläuft dann die Stützfläche unter einem Winkel von bis zu 120°, vorzugsweise etwa 110° zur Horizontalen bzw. bis zu 30°, vorzugsweise etwa 20°, zur Vertikalen. Dadurch, dass auch die Stützfläche schräg zur Vertikalen verläuft, stützen sich die Druckbögen des Stapels an der Stützfläche ab. Das Abstützen bzw. Anliegen der Druckbögen sowohl an bzw. auf der Standfläche als auch der Stützfläche führt zu einer in sich stabilen Unterbringung der Druckbögen im Magazin, wodurch ein leichtes und zuverlässiges Vereinzeln der Druckbögen gewährleistet ist.

Die Standfläche ist bei einer bevorzugten Ausgestaltung der Vorrichtung vom Obertrum eines mindestens einen umlaufenden Fördergurt aufweisenden Förderers gebildet. Der Förderer dient dazu, den Stapel gegen die schräge Anlagefläche des Magazins zu drücken, so dass der jeweils vordere (zu vereinzelnde) Druckbogen nicht nur mit einer aus der Schrägstellung resultierenden horizontalen Kraftkomponente gegen die Stützfläche drückt, sondern auch vom Förderer, dessen Obertrum die Standfläche für untere Horizontalkanten der Druckbögen im Magazin bildet, zur Stützfläche bewegt wird.

Gemäß einer bevorzugten alternativen Ausgestaltung der Erfindung ist der umlaufende Fördergurt des Förderers zur Bildung der Standfläche in entgegengesetzten Richtungen antreibbar. Der Fördergurt bewegt dann nicht nur den Stapel gegen die schräge Anlagefläche des Magazins, sondern auch von dieser weg. Dadurch erfährt der Stapel im Magazin einen Rückhub. Dieser Rückhub ist vorzugsweise nur sehr kurz, so dass nur die Andruckkraft des Stapels gegen die Anlagefläche reduziert wird. Dadurch ist das Abziehen eines einzelnen zur Anlagefläche weisenden vorderen Druckbogens des Stapels leichter möglich. Der Rückhub kann entweder vor dem Vereinzeln oder erst vor oder auch während des Abziehens des vereinzelten vorderen Druckbogens erfolgen. Es reicht, wenn der Rückhub nur wenige Millimeter beträgt, so dass der von der Stützfläche weggerichtete zurücklaufende Antrieb des Fördergurts nur verhältnismäßig kurz ist.

Es ist weiterhin vorgesehen, der Stützwand mindestens ein Schubmittel zum horizontgerichteten Abtransportieren des vorderen der geneigt im Magazin stehenden Druckbogens zuzuordnen. Das Schubmittel kann zunächst gegen einen unteren, seitlichen Bereich der Fläche des vorderen Druckbogens bewegt bzw. gedrückt werden. Anschließend wird das Schubmittel horizontal verfahren, wobei es den vorderen Druckbogen mitnimmt und seitlich aus dem Magazin herausschiebt. Damit nur ein einziger Druckbogen, nämlich der jeweils vordere Druckbogen, aus dem Stapel vereinzelt herausbewegt wird, erfolgt durch Abkippmittel ein Abheben des von der Stützfläche frei gelassenen Eckbereichs bzw. Randbereichs des vorderen Druckbogens von dem darauf folgenden nächsten Druckbogen des Stapels. Dadurch wird nur der vordere Druckbogen durch seitliches Verschieben entlang der auf der Standfläche aufliegenden, horizontalen Kante aus dem Stapel herausgeschoben und dabei vereinzelt. Hierbei gelangt ein aufrechter und zunehmend größer werdender Randbereich seitlich aus dem Bereich des Stapels heraus. Dieser aufrechte seitliche Randbereich des vorderen Druckbogens wird, nachdem er ein Stück seitlich aus dem Stapel herausbewegt worden ist, vom Abzugsförderer erfasst, der das vereinzelte Blatt in die Sammeleinrichtung, beispielsweise einen Sammelkanal zum Zusammentragen einzelner Druckbögen aus unterschiedlichen Stapeln transportiert. Dabei werden die Druckbögen aus unterschiedlichen Stapeln zusammengetragen. Durch die besondere Anordnung der Druckbögen in jedem Stapel können die einzelnen Druckbögen seitlich in derjenigen Richtung, in die das Zusammentragen der Druckbögen erfolgt, aus dem jeweiligen Stapel herausgezogen werden. Umlenkungen, wie beispielsweise Zwischenrollen, die die Druckbögen auf dem Weg vom jeweiligen Stapel zum Sammelkanal der Sammeleinrichtung führen, können auf diese Weise bei der erfindungsgemäßen Vorrichtung vermieden werden, wodurch die Druckbögen keinen Walkeffekt ausgesetzt sind, was die störungsfreie Funktion der Vorrichtung begünstigt und höhere Taktzahlen ohne Beeinträchtigung der Druckbögen zulässt. Vor allem bei Druckereierzeugnissen, die an drei Seiten offen sind, wird durch die bei der Erfindung fehlenden Umlenkungen vermieden, dass innen liegende Druckbögen aus dem Druckereierzeugnis herauswandern. Dadurch werden bei bekannten Vorrichtungen erforderliche elektrostatische Verblockungsgeräte bei der erfindungsgemäßen Vorrichtung nicht erforderlich.

Es ist weiterhin vorgesehen, die Vereinzelungseinrichtungen derart aufeinanderfolgend der Sammelrinne zuzuordnen, dass die Druckbögen von oben auf die Vorrichtung gesehen leicht schräg zur Längsrichtung des Sammelkanals verlaufen, vorzugsweise unter einem Winkel von bis zu 20°, insbesondere etwa 10°. Diejenige Seite des Stapels, von der der zu vereinzelnde Druckbogen vom Stapel weggefördert wird, liegt dabei dichter am Sammelkanal als die entgegengesetzte Seite. Zwischen dem Stapel jeder einzelnen Vereinzelungseinrichtung und dem Sammelkanal ist der Abzugsförderer aus vorzugsweise zwei gegenüberliegenden Seiten des jeweils vereinzelten Druckbogens zugeordneten Gurtförderern zugeordnet. Die zueinander gerichteten Trume des Abzugsförderers, zwischen denen der vereinzelte Druckbogen hindurchläuft, sind ebenso wie die Stapel schräg zur Längsrichtung des Sammelkanals angeordnet, und zwar unter einem ähnlichen, gegebenenfalls gleichen Winkel wie die Stapel. Vorzugsweise verläuft mindestens eines der zueinander gerichteten Trume des Abzugsförderers mit einem etwas größeren Winkel zur Längsrichtung des Sammelkanals. Durch die besondere Anordnung des Abzugsförderers zwischen jedem Stapel einer Vereinzelungseinrichtung und dem Sammelkanal wird nach Art einer Weiche der jeweils vereinzelte Druckbogen in den Sammelkanal zum Zusammentragen vereinzelter Druckbögen aus unterschiedlichen Stapeln eingeschleust. Die leicht schräg gerichtete Anordnung der Stapel, insbesondere der Abzugsförderer zur Längserstreckungsrichtung des Sammelkanals führt zu einem harmonischen, flachen Einlaufen der einzelnen Druckbögen in den Sammelkanal ohne eine nennenswerte Umlenkung der Druckbögen. Die Druckbögen können so auf dem kürzesten Weg nahezu direkt vom jeweiligen Stapel an die vorgesehene Stelle im Sammelkanal gelangen.

Ein bevorzugtes Ausführungsbeispiel der Erfindung wird nachfolgend anhand der Zeichnung näher erläutert. In dieser zeigen:
- Fig. 1: eine Draufsicht auf eine Vorrichtung mit vier Vereinzelungseinrichtungen zur Aufnahme jeweils eines Stapels aus einer Vielzahl von Druckbögen,
- Fig. 2: einen senkrechten Querschnitt II-II durch die Vorrichtung der Fig. 1,
- Fig. 3: eine vergrößerte Einzelheit III aus der Fig. 1,
- Fig.4: eine Seitenansicht einer Vereinzelungseinrichtung, und
- Fig. 5: eine Rückansicht einer Anlegewand des Magazins einer Vereinzelungseinrichtung.

Die Figuren zeigen eine im Fachjargon als Zusammentragmaschine bezeichnete Vorrichtung zum Zusammentragen einzelner Druckbögen, und zwar im gezeigten Ausführungsbeispiel Falzbögen 10 zur Bildung eines Buchblocks. Die erfindungsgemäße Zusammentragmaschine eignet sich aber auch zum Zusammentragen von Druckbögen, wobei es sich nicht unbedingt um Falzbögen 10 handeln muss, zur Bildung von anderen Druckereierzeugnissen, beispielsweise Prospekten oder Katalogen.Die gezeigte Vorrichtung dient zum Zusammentragen von vier unterschiedlichen Falzbögen 10 aus vier Stapeln unterschiedlich bedruckter Falzbögen 10. Die Erfindung ist aber nicht auf eine solche Vorrichtung beschränkt, vielmehr weist sie in der Regel eine größere oder gegebenenfalls auch kleinere Anzahl von Stapeln 11 unterschiedlicher Falzbögen 10 auf. Jeder Stapel 11 ist einer Vereinzelungseinrichtung 12 zugeordnet. Die in den Figuren gezeigten vier Vereinzelungseinrichtungen 12 sind alle gleich ausgebildet. Jede Vereinzelungseinrichtung 12 verfügt über ein Magazin 13 zur Aufnahme des Stapels 11 aus einer Vielzahl von Falzbögen 10. Die einzelnen, getrennten Falzbögen 10 sind zur Bildung des Stapels 11 flächig hintereinander liegend im Magazin angeordnet.

Jedes Magazin 13 wird gebildet aus einem unteren Förderer 14 und einer an einem Ende des Förderers 14 angeordneten, feststehenden Anlegewand 15. Der Förderer 14 weist mindestens einen umlaufenden Fördergurt 16 auf. Der Fördergurt 16 des Förderers 14 kann in entgegengesetzten Richtungen antreibbar sein, und zwar sowohl in Richtung zur Anlegewand 15 mit der Stützfläche 18 als auch weg von der Anlegewand 15 (Rückhub). Vorzugsweise ist der Rückhub vergleichsweise kurz, beträgt nämlich nur wenige Millimeter. Ein Obertrum jedes Fördergurts 16 bildet eine Standfläche 17 des Magazins 13, die den Stapel 11 aus einer Vielzahl von Falzbögen 10 trägt. Eine zu einem Ende des Förderers 14 weisende Innenfläche der Anlegewand 15 bildet eine Stützfläche 18 zur Anlage eines vorderen Falzbogens 10 des Stapels 11. Die Standfläche 17 ist zur Horizontalen leicht geneigt, und zwar so, dass sie unter einem Winkel von 10° bis 30°, vorzugsweise etwa 20°, abwärtsgerichtet zur Stützfläche 18 verläuft. Die Stützfläche 18 ist senkrecht zur Standfläche 17 angeordnet, so dass sie unter einem Winkel von 10° bis 30°, vorzugsweise 20°, zur Vertikalen geneigt ist, und zwar so, dass sie sich zu ihrem oberen freien Ende hin von einer Vertikalen durch eine gedachte Kante zwischen der Standfläche 17 und der Stützfläche 18 entfernt.

Durch die beschriebene, besondere Ausbildung des Magazins 13, insbesondere die besondere Relativanordnung der Standfläche 17 und der Stützfläche 18 zueinander, wird erreicht, dass die Falzbögen 10 des Stapels 11 geneigt im Magazin 13 stehen. Dabei stützen sich untere horizontale Kanten, wobei es sich gegebenenfalls um Falzkanten handeln kann, der Falzbögen 10 auf der Standfläche 17 ab. Durch die Schrägstellung der Falzbögen 10 in Richtung zur Stützfläche 18 wird erreicht, dass sich der Stapel 11 der Falzbögen 10 auch an der Stützfläche 18 abstützt.

Die Anlegewand 15 ist so bemessen, dass sie sich nur über einen Teil der Fläche des jeweils vorderen Falzbogens 10 erstreckt. Dadurch liegt der vordere Falzbogen 10 nur mit einem Teil seiner Fläche an der Stützfläche 18 der Anlegewand 15 an. Entscheidend für die Erfindung ist aber, dass ein unterer seitlicher Eckbereich 19 des jeweils vorderen Falzbogens 10 von der Anlegewand 15, insbesondere der Stützfläche 18 desselben, freigelassen wird. Es kann sich hierbei aber auch um einen schmalen Randstreifen handeln. Der Eckbereich 19 lässt somit einen Teil der unteren Kante, mit der der Falzbogen 10 auf der Standfläche 17 sich abstützt, sowie einen Teil der sich an der horizontalen unteren Kante anschließenden vertikalen Kante des Falzbogens 10 (Fig. 5) frei. Im gezeigten Ausführungsbeispiel ist die Anlegewand 15 schmaler und niedriger als der Falzbogen 10. Jedoch kann die Anlegewand 15 auch anders bemessen sein, so dass sie über die volle Breite und/oder die volle Höhe des Falzbogens 10 sich erstreckt oder gegebenenfalls darüber hinausgeht. Die Bemessung der Anlegewand 15 hinsichtlich der Breite und der Höhe hängt im Wesentlichen von der maximalen Größe der mit der Vorrichtung zusammenzutragenden Falzbögen 10 ab. Entscheidend ist jedoch, dass der Eckbereich 19 stets freigelassen ist, und zwar unabhängig davon, wie groß die Falzbögen 10 sind, die mit der Zusammentragmaschine zusammenzutragen sind.

Der Eckbereich 19 befindet sich auf derjenigen Seite 27 des Magazins 13, aus der die Falzbögen 10 aus dem Magazin 13 vereinzelt entnommen werden sollen. Demzufolge verfügt jede Vereinzelungseinrichtung 12 über dem betreffenden Eckbereich 19 zugeordnete Abkipp- bzw. Vereinzelungsmittel, wobei es sich im gezeigten Ausführungsbeispiel um einen Saugheber 20, eine Blaseinrichtung 21 und einen Rückhalter 22 handelt. Diese sind in an sich bekannter Weise ausgebildet, aber dem Eckbereich 19 in besonderer Weise zugeordnet. Der Saugheber 20 verfügt im gezeigten Ausführungsbeispiel über zwei Saugnäpfe 23, die in den Eckbereich 19 an der vorn liegenden Fläche des vorderen Falzbogens zur Anlage bringbar sind und durch Wegbewegen die im Eckbereich 14 von der Anlegewand 15 freigelassene Ecke des vorderen Falzbogens 10 vom nachfolgenden Falzbogen 10 abkippen. Der Rückhalter 22 greift von unten, also über die auf der Standfläche 17 aufliegende untere horizontale Kante der Falzbögen 10 zwischen den vorderen Falzbogen 10 mit der abgekippten Ecke und den nächstfolgenden Falzbogen 10, um seine Ecke gegenüber der abgeklappten Ecke des vorderen Falzbogens 10 zurückzuhalten. Die Blaseinrichtung 21 ist auf in sich im Eckbereich 19 befindlichen unteren Abschnitt der vertikalen Kante der beiden vorderen Falzbögen 10 gerichtet, um im Eckbereich 19 Luft zwischen die beiden vorderen Falzbögen 10 zu blasen und dadurch das Abklappen der unteren Ecke des vorderen Falzbogens 10 vom nächstfolgenden Falzbogen 10 zu erleichtern. Die Blaseinrichtung 21 kann Bestandteil des Rückhalters 22 sein.

Der Anlegewand 15 jeder Vereinzelungseinrichtung 12 ist ein Schubmittel zugeordnet. Es handelt sich hierbei im gezeigten Ausführungsbeispiel um eine längliche Zunge 24, die durch einen entsprechenden Antrieb sowohl in Richtung zum vorderen Falzbogen 10 gegenüber der Stützfläche 18 der Anlegewand 15 vorwegbewegbar ist als auch in horizontaler Richtung quer zum Magazin 13 verschiebbar ist. Dazu befindet sich die Zunge 24 in einer der Fläche der Zunge 24 etwa entsprechenden seitlich offenen Ausnehmung 25 in der Anlegewand 15. Die Ausnehmung 25 ist zum Eckbereich 19 und damit zu der zum Eckbereich 19 weisenden aufrechten Kante 26 des Falzbogens 10 hin offen. Dadurch kann die Zunge 24 gegenüber der Anlegewand 15 in Richtung zum seitlichen Eckbereich 19 in der Ausnehmung 25 hin- und herbewegt werden und damit die aufrechte Kante 26 des vorderen Falzbogens 10 zur Seite 27 des Magazins 13, die den von der Anlegewand 15 freigelassenen Eckbereich 19 aufweist, aus dem Magazin 13 herausbewegt werden. Damit die Zunge 24 beim seitlichen Verschieben in der Ausnehmung 25 reibschlüssige Anlage an der vorderen Fläche des vorderen Falzbogens 10 erhält und die betreffende Seite des Falzbogens 10 von der Stützfläche 18 der Anlegewand 15 mindestens teilweise abhebt, ist die Zunge 24 gegenüber der Stützfläche 18 der Anlegewand 15 in Richtung zum Stapel 11 etwas vorbewegbar, so dass eine Anlagefläche 28 der Zunge 24, mit dem die am vorderen Falzbogen 10 anliegt, geringfügig in Richtung zum Stapel 10 gegenüber der Stützfläche 18 der Anlegewand 15 vorsteht.

Die im gezeigten Ausführungsbeispiel vier gleich ausgebildeten Vereinzelungseinrichtungen 12 sind mit geringfügigem, gleichen Abstand aufeinander folgend in einer Reihe nebeneinander angeordnet. Vor der Reihe der Vereinzelungseinrichtung 12 befindet sich eine Sammeleinrichtung 29, die sich in Zusammentragrichtung 30 längs der Reihe der Vereinzelungseinrichtung 12 erstreckt. Die Sammeleinrichtung 29 verfügt über einen länglichen geradlinigen Sammelkanal 31, der in Zusammentragrichtung 30 verläuft. Des Weiteren verfügt die Sammeleinrichtung 29 über Mitnehmer 32, die mit Abstand, der vorzugsweise dem Abstand der Vereinzelungseinrichtung 12 entspricht, an einer umlaufenden Förderkette befestigt sind. Mitnehmer 32 erstrecken sich quer zu den Sammelkanal 31 und transportieren die sich im Sammelkanal 31 befindlichen und bereits zusammengetragener Stapel 37 aus unterschiedlichen Falzbögen 10 zur Bildung der Buchblöcke oder teilweiser Buchblöcke. Zum Weitertransport der zusammengetragenen Falzbögen 10 werden die Mitnehmer 32 von der gemeinsamen Förderkette, an der die Mitnehmer 32 befestigt sind, in Zusammentragrichtung 30 längs durch den Sammelkanal 31 bewegt. Dabei werden die Falzbögen 10 nach und nach an der jeweiligen Vereinzelungseinrichtung 12 vorbeibewegt.

In besondere Weise sind die Vereinzelungseinrichtungen 12 dem in Zusammentragrichtung 30 verlaufenden länglichen Sammelkanal 31 zugeordnet. In Draufsicht auf die Vorrichtung sind alle Vereinzelungseinrichtungen 12 in einem gleichen spitzen Winkel gegenüber der Zusammentragrichtung 30 neben dem Sammelkanal 31 angeordnet (Fig. 1 und 3). Dieser Winkel beträgt im gezeigten Ausführungsbeispiel etwa 10°. Die geneigt im jeweiligen Magazin 13 stehenden Falzbögen 13 verlaufen dadurch von oben auf den jeweiligen Stapel 11 gesehen unter dem gleichen Winkel von etwa 10°, zur Zusammentragrichtung 30 (Fig. 1 und 3). Die schräge Ausrichtung der Stapel 11 der Vereinzelungseinrichtungen 12 zur Zusammentragrichtung 30 ist so getroffen, dass die Seite 27 des Magazins 13, über die die Falzbögen 10 seitlich aus dem Magazin 13 heraus vereinzelt werden, dichter am Sammelkanal 31 liegt als die gegenüberliegende Seite 33 des jeweiligen Magazins 13.

Zwischen jeder Vereinzelungseinrichtung 12 und dem Sammelkanal 31 ist ein Abzugsförderer 34 vorgesehen. Die jeweils einer Vereinzelungseinrichtung 12 zugeordneten, nämlich direkt nachgeordneten, Abzugsförderer 34 sind allesamt gleich ausgebildet. Im gezeigten Ausführungsbeispiel ist jeder Abzugsförderer 34 aus zwei Gurtförderern 35 mit jeweils mindestens einem umlaufenden Fördergurt 36 gebildet. Die Gurtförderer 35 sind derart gegenüberliegend angeordnet, dass zueinander gerichtete Trume der Fördergurte 36 der nebeneinander liegenden Gurtförderer 35 parallel zueinander verlaufen und nahezu zusammenliegen in einer leicht zur Vertikalen - etwa wie die Stützfläche 18 - geneigten Ebene. Dadurch ist zwischen den zueinander gerichteten Trumen der Gurtförderer 35 jeweils ein Falzbogen 10 nach seiner Vereinzelung von der Vereinzelungseinrichtung 12 direkt und unmittelbar in den Sammelkanal 31 der Sammeleinrichtung 29 förderbar. Der Abzugsförderer 34 ist derart gerichtet zwischen der jeweiligen Vereinzelungseinrichtung 12 und der Sammeleinrichtung 29 angeordnet, dass der jeweilige Falzbogen 10 weichenartig ohne nennenswerte Umlenkungen und dadurch schonend in den Sammelkanal 31 eingeschleust wird. Dazu erstrecken sich die beiden zueinander gerichteten Trume der Gurtförderer 35 unter einem spitzen Winkel zur Sammeleinrichtung 29. Dieser Winkel entspricht etwa dem Winkel, unter dem die Magazine 13 mit den Falzbögen 10 schräggerichtet zur Sammeleinrichtung 29 verlaufen. Im gezeigten Ausführungsbeispiel erstreckt sich die Richtung der zusammenliegenden Trume der Fördergurte 36 in Draufsicht auf die Vorrichtung gesehen unter einen Winkel von bis zu 30°, vorzugsweise etwa 20°, zur Zusammentragrichtung 30. Die zusammenliegenden Trume der Fördergurte 36 weisen in diesem Ausführungsbeispiel somit eine geringfügig andere Ausrichtung gegenüber der Zusammentragrichtung 30 auf als die Stapel 11 der Vereinzelungseinrichtungen 12. Dieser Winkel der zusammenliegenden Trume der Fördergurte 36 ist in etwa 10° gegenüber der Zusammentragrichtung 30 stumpfer als der Winkel der Stapel 11 in den Vereinzelungseinrichtungen 12 gegenüber der Zusammentragrichtung 30 (Fig. 3).

### Das erfindungsgemäße Verfahren läuft wie folgt ab:

Ein Stapel 11 aus einer Mehrzahl von Falzbögen 10 wird in jede Vereinzelungseinrichtung 12 oder nur die benötigten Vereinzelungseinrichtungen 12 eingelegt. In den Magazinen 13 der Vereinzelungseinrichtungen 12 befinden sich unterschiedlich bedruckte Falzbögen 10. Die im Magazin 13 einer Vereinzelungseinrichtung 12 sich befindlichen Falzbögen 10 sind gleichermaßen bedruckt.

Die Falzbögen 10 jedes Stapels 11 stehen geneigt im jeweiligen Magazin 13. Dabei liegen die Falzbögen 10 mit unteren, horizontalen Kanten auf der Standfläche 17 bzw. die zur Bildung derselben dienenden Fördergurte 16 des Förderers 14 auf. Der Stapel 11 der Falzbögen 10 ist in Richtung zur Anlegewand 15 geneigt, so dass sich der vordere Falzbogen 10 des Stapels 11, der als nächstes zu vereinzeln ist, auch an der Stützfläche 18 der Anlegewand 15 teilweise anlegt bzw. sich abstützt. Dazu wird der Stapel 11 der Falzbögen vom Förderer 14 gegen die Anlegewand 15 transportiert. Der mindestens eine Fördergurt 16 des Förderers 14 kann permanent oder diskontinuierlich so angetrieben werden, so dass vom Obertrum des mindestens einen Fördergurts 16 der Stapel 11 der Falzbögen gegen die Anlegewand 15 transportiert wird. Um das Vereinzeln oder zumindest das seitliche Herausschieben des vorderen Falzbogens 10 zu erleichtern, ist vorzugsweise der Förderer 14 in entgegengesetzten Richtungen antreibbar. Dann wird die übliche Förderrichtung des Förderers 14 in Richtung zur Anlegewand 15 kurzfristig umgekehrt, so dass der Stapel 11 der Falzbögen 10 von der Anlegewand 15 geringfügig wegbewegt wird. Dadurch entsteht ein Rückhub, der verhältnismäßig kurz ist, nämlich nur einen oder wenige Millimeter betragen muss. Dieser Rückhub dient dazu, die Andruckkraft des zu vereinzelnden vorderen Falzbogens 10 an der Stützfläche 18 der Anlegewand 15 momentan zu reduzieren, damit mindestens das seitliche Herausschieben des vorderen Falzbogens 10 aus dem Magazin 13 leichter erfolgen kann. In diesem Fall wird der Förderer 14 diskontinuierlich bzw. taktweise angetrieben, und zwar normalerweise in Richtung zur Anlegewand 15 und bei jedem Vereinzelungsvorgang kurzfristig in entgegengesetzter Richtung von der Anlegewand 15 weg. Der Rückhub ist dabei sehr viel kürzer als der vorwärtsgerichtete Antrieb des Förderers 14. Entweder findet der Rückhub nur zum seitlichen Herausschieben des vorderen Falzbogens 10 aus dem Magazin 13 statt, so dass kurz vor Beginn des seitlichen Herausschiebens des vorderen Falzbogens 10 der Rückhub erfolgt. Alternativ kann der Rückhub auch während des seitlichen Herausschiebens des vorderen Falzbogens 10 erfolgen, und zwar während des gesamten Ausschiebevorgangs oder nur während des anfänglichen seitlichen Herausschiebens des vorderen Falzbogens 10 aus dem Magazin 13. Es ist aber auch denkbar, schon zu Beginn des Vereinzelungsvorgangs des vorderen Falzbogens 10 durch geringes Zurückbewegen des Förderers 14 die Andruckkraft des vorderen Falzbogens 10 an der Stützfläche 18 der Anlegewand 15 zu reduzieren.

Am von der Anlegewand 15 frei gelassenen seitlichen unteren Eckbereichen 19 wird der jeweils vordere Falzbogen 10 vom Saugheber 20, der Blaseinrichtung 21 und dem Rückhalter 22 vereinzelt, indem eine sich im Eckbereich 19 befindliche Ecke des vorderen Falzbogens 10 vom darauffolgenden Falzbogen 10 wegbewegt wird. Anschließend wird von der Zunge 24 der vordere Falzbogen 10 seitlich, nämlich mit der aufrechten Kante 26 voran, aus dem Magazin 13 herausgeschoben, und zwar nur mit einem von der Kante 26 ausgehenden schmalen Randbereich.

Sobald der vordere Falzbogen 10 mit einem ausreichend großen Randbereich aus dem Magazin 13 seitlich herausgeschoben worden ist und dabei eine Vereinzelung erfolgt ist, gelangt der vordere Falzbogen 10 direkt, und zwar mit der aufrechten Kante 26 voran in den Bereich des Abzugsförderers 34 (Fig. 5). Vom Abzugsförderer 34, der einem unteren Randbereich des vereinzelten Falzbogens 10 zugeordnet ist, wird der Falzbogen 10 zwischen den zueinander gerichteten Trumen der Fördergurte 36 hindurch in horizontaler Richtung zur Sammeleinrichtung 39 transportiert und hier nach Art einer Weiche in den Sammelkanal 31 geleitet. Dabei erfolgt ein Zusammentragen dieses Falzbogens 10 mit anderen zuvor aus in Zusammentragrichtung 30 weiter hinten liegenden Vereinzelungseinrichtungen 12 stammenden Falzbögen 10 zur Bildung des zusammengetragenen Stapels 37 der mindestens einen Teil des zu bildenden Buchblocks entspricht.

Durch das seitliche Herausziehen des jeweils vereinzelten Falzbogens 10 aus dem Magazin 13 jeder Vereinzelungseinrichtung 12 und das nahezu gleichgerichtete Weitertransportieren des vereinzelten Falzbogens 10 vom Abzugsförderer 34 zur Sammeleinrichtung 39 findet bei der Vereinzelung des Falzbogens 10 keine nennenswerte Umlenkung und auch kein Walken desselben statt. Da die Magazine 13 der Vereinzelungseinrichtungen 12 und die Abzugsförderer 34 unter einem (in Draufsicht auf die Vorrichtung gesehen) spitzen Winkel zur Zusammentragrichtung 30 angeordnet sind, kann der jeweils vereinzelte Falzbogen 10 wiederum ohne eine nennenswerte Umlenkung, also im Wesentlichen geradlinig, in den Sammelkanal 31 eingeschleust werden. Anschließend erfolgt von den Mitnehmern 32 ein Weitertransport der aus bereits zusammengetragenen Falzbögen 10 gebildeten Stapels 37 zur Bildung mindestens eines Teils des jeweiligen Buchblocks in Zusammentragrichtung 30.

### Bezugszeichenliste:

- 10: Falzbogen
- 11: Stapel
- 12: Vereinzelungseinrichtung
- 13: Magazin
- 14: Förderer
- 15: Anlegewand
- 16: Fördergurt
- 17: Standfläche
- 18: Stützfläche
- 19: Eckbereich
- 20: Saugheber
- 21: Blaseinrichtung
- 22: Rückhalter
- 23: Saugnapf
- 24: Zunge
- 25: Ausnehmung
- 26: aufrechte Kante
- 27: Seite
- 28: Anlagefläche
- 29: Sammeleinrichtung
- 30: Zusammentragrichtung
- 31: Sammelkanal
- 32: Mitnehmer
- 33: Seite
- 34: Abzugsförderer
- 35: Gurtförderer
- 36: Fördergurt
- 37: zusammengetragener Stapel

## Patentansprüche

1. Verfahren zum Zusammentragen von Druckbögen, insbesondere Falzbögen (10), wobei aus mehreren Stapeln (11) geneigt auf einer Kante stehender, gleicher Druckbögen jeweils ein einzelner Druckbogen abgezogen wird und die vereinzelten Druckbögen verschiedener Stapel (11) zusammengeführt werden, **dadurch gekennzeichnet, dass** von den in den Stapeln (11) geneigt auf ihren Kanten stehend bereitgehaltenen Druckbögen ein jeweils als nächstes zu vereinzelnder, vorderer Druckbogen jedes Stapels (11) bei von der Stützfläche einer Antegewand (15) freigelassenern, unteren seitlichen Eckbereich (19) oder Randbereich durch Verschieben längs seiner Kante seitlich aus dem Stapel (11) herausbewegt wird.

2. Verfahren nach Anspruch 1, **dadurch gekennzeichnet, dass** die vereinzelten Druckbögen in Zusammentragrichtung (30) seitlich aus den Stapeln (11) herausbewegt werden.

3. Vorrichtung zum Zusammentragen von Druckbögen, insbesondere Falzbögen (10), mit mehreren in Reihe angeordneten Vereinzelungseinrichtungen (12), die jeweils ein Magazin (13) für einen Stapel (11) gleicher Druckbögen aufweisen, mit einem jeder Vereinzelungseinrichtung (12) zugeordneten Abzugsförderer (34) und mit einer gemeinsamen Sammeleinrichtung (29) zur Stapelbildung der aus den einzelnen Vereinzelungseinrichtungen (12) zusammengetragenen Druckbögen, **dadurch gekennzeichnet, dass** das Magazin (13) jeder Vereinzelungseinrichtung (12) eine Standfläche (17) und eine Stützfläche (18) einer Anlegewand aufweist, die derart angeordnet sind, dass der Stapel (11) der Druckbögen geneigt auf unteren, horizontalen Kanten der Druckbögen im Magazin (13) steht, wobei die Kanten der Druckbögen sich auf der Standfläche (17) abstützen und der jeweils als nächstes zu vereinzelnde, vordere Druckbogen an der Stützfläche (18) anliegt, die Stützfläche (18) einen unteren, seitlichen Eckbereich (19) oder Randbereich des vorderen Druckbogens freilässt und die Standfläche (17) um bis zu 30° gegenüber der Horizontalen geneigt ist, und zwar derart, dass die Standfläche (17) in Richtung zur Stützfläche (18) abfällt.

4. Vorrichtung nach Anspruch 3, **dadurch gekennzeichnet, dass** die Standfläche (17) und die Stützfläche (18) etwa rechtwinklig zueinander verlaufen.

5. Vorrichtung nach einem der Ansprüche 3 oder 4, **dadurch gekennzeichnet, dass** die Standfläche (17) vom Obertrum eines mindestens einen umlaufenden Fördergurt (16) aufweisenden Förderers (14) gebildet ist, wobei der Fördergurt (16) des Förderers (14) gegebenenfalls in entgegengesetzten Richtungen antreibbar ist.

6. Vorrichtung nach Anspruch 3, **dadurch gekennzeichnet, dass** die Stützfläche (18) einen solchen unteren Eckbereich (19) des vorderen Druckbogens frei lässt, der von einer horizontalen unteren Kante des jeweiligen Druckbogens ausgeht, womit der Druckbogen auf der Standfläche (17) aufsteht.

7. Vorrichtung nach Anspruch 6, **dadurch gekennzeichnet, dass** dem von der Stützfläche (18) frei gelassenen Rand- oder Eckbereich (19) des vorderen Druckbogens mindestens ein Abkippmittel und/oder der Stützfläche (18) mindestens ein Schubmittel zum horizontalgerichteten Abtransportieren des geneigt stehenden vorderen Druckbogens aus dem Stapel (11) der sich im Magazin (13) befindlichen Druckbögen zugeordnet ist.

8. Vorrichtung nach Anspruch 7, **dadurch gekennzeichnet, dass** das Schubmittel mindestens einen Schieber aufweist und der Schieber gegenüber der Stützfläche (18) sowohl hin- und herverschiebbar als auch vor- und zurückbewegbar ist, derart, dass der Schieber zum Vereinzeln der Druckbögen gegen den an der Stützfläche (18) teilweise anliegenden vorderen Druckbogen drückt und durch anschließendes Verschieben des Schiebers der vordere Druckbogen seitlich aus dem Stapel (11) herausschiebbar ist.

9. Vorrichtung nach einem der Ansprüche 3 bis 8, **dadurch gekennzeichnet, dass** ein Abzugsförderer (34) seitlich neben der Stützfläche (18) angeordnet ist, wobei der Abzugsförderer (34) derjenigen Seite der Stützfläche (18) zugeordnet ist, die einen unteren Eckbereich (19) oder Randbereich des vorderen Druckbogens frei lässt.

10. Vorrichtung nach einem der Ansprüche 3 bis 9, **dadurch gekennzeichnet, dass** die Vereinzelungseinrichtungen (12) und auch die Abzugsförderer (34) der Sammeleinrichtung (29) derart einander zugeordnet sind, dass die Förderrichtung der Abzugsförderer (34) und die Druckbögen in den Vereinzelungseinrichtungen (12) unter einem flachen Winkel zur Zusammentragrichtung (30) verlaufen, wobei der jeweilige Abzugsförderer (34) neben dem jeweils vorderen Druckbogen im Stapel (11) der betreffenden Vereinzelungseinrichtung (12) angeordnet ist.

## Claims

1. Method for collating printed sheets, in particular folded sheets (10), wherein in each case one individual printed sheet is withdrawn from a plurality of stacks (11) of identical printed sheets standing in an inclined state on one edge, and the separated printed sheets from various stacks (11) are guided together, **characterized in that**, of the printed sheets kept in the stacks (11) in an inclined state on their edges, a front printed sheet from each stack (11), which is the next to be separated in each case, is moved laterally out of the stack (11), at a peripheral region or lower lateral corner region (19) left free by the supporting surface of an abutment wall (15), by displacement along its edge.

2. Method according to Claim 1, **characterized in that** the separated printed sheets are moved laterally out of the stacks (11) in the collating direction (30).

3. Apparatus for collating printed sheets, in particular folded sheets (10), having a plurality of separating arrangements (12), which are arranged in a row and each have a magazine (13) for a stack (11) of identical printed sheets, having a withdrawal conveyor (34), which is assigned to each separating arrangement (12), and having a common collecting arrangement (29), for forming stacks of printed sheets collated from the individual separating arrangements (12), **characterized in that** the magazine (13) of each separating arrangement (12) has a standing surface (17) and a supporting surface (18) belonging to an abutment wall, these being arranged such that the stack (11) of printed sheets stands in the magazine (13) in an inclined state on lower, horizontal edges of the printed sheets, wherein the edges of the printed sheets are supported on the standing surface (17) and the front printed sheet, which is the next to be separated in each case, butts against the supporting surface (18), the supporting surface (18) leaves free a lower, lateral corner region (19) or peripheral region of the front printed sheet, and the standing surface (17) is inclined by up to 30° in relation to the horizontal, to be precise such that the standing surface (17) slopes down in the direction of the supporting surface (18).

4. Apparatus according to Claim 3, **characterized in that** the standing surface (17) and the supporting surface (18) run at approximately right angles to one another.

5. Apparatus according to either of Claims 3 and 4, **characterized in that** the standing surface (17) is formed by the upper strand of a conveyor (14) having at least one circulating conveying belt (16), wherein the conveying belt (16) of the conveyor (14) can be driven, if appropriate, in opposite directions.

6. Apparatus according to Claim 3, **characterized in that** the supporting surface (18) leaves free a lower corner region (19) of the front printed sheet which extends from a horizontal lower edge of the respective printed sheet, whereby the printed sheet stands on the standing surface (17).

7. Apparatus according to Claim 6, **characterized in that** the peripheral or corner region (19) of the front printed sheet, this region being left free by the supporting surface (18), is assigned at least one tilting means and/or the supporting surface (18) is assigned at least one pushing means for horizontally transporting away the inclined front printed sheet from the stack (11) of printed sheets located in the magazine (13).

8. Apparatus according to Claim 7, **characterized in that** the pushing means has at least one pusher, and the pusher can be both displaced back and forth, and moved forward and backward, in relation to the supporting surface (18) such that, for the purpose of separating the printed sheets, the pusher pushes against the front printed sheet, which butts in part against the supporting surface (18), and, by subsequent displacement of the pusher, the front printed sheet can be pushed laterally out of the stack (11).

9. Apparatus according to one of Claims 3 to 8, **characterized in that** a withdrawal conveyor (34) is arranged laterally alongside the supporting surface (18), wherein the withdrawal conveyor (34) is assigned to that side of the supporting surface (18) which leaves free a lower corner region (19) or peripheral region of the front printed sheet.

10. Apparatus according to one of Claims 3 to 9, **characterized in that** the separating arrangements (12) and the withdrawal conveyors (34) of the collecting arrangement (29) are assigned to one another such that the conveying direction of the withdrawal conveyors (34) and the printed sheets in the separating arrangements (12) run at a shallow angle in relation to the collating direction (30), wherein the respective withdrawal conveyor (34) is arranged alongside the respectively front printed sheet in the stack (11) of the relevant separating arrangement (12).

## Revendications

1. Procédé pour l'assemblage de feuilles d'impression, notamment de feuilles pliées (10), une feuille d'impression unique étant à chaque fois tirée de plusieurs piles (11) de feuilles d'impression identiques inclinées sur le bord et les feuilles d'impression séparées de différentes piles (11) étant réunies, **caractérisé en ce que** parmi les feuilles d'impression prêtes inclinées sur le bord dans les piles (11), une feuille d'impression avant, devant être séparée ensuite de chaque pile (11), est ressortie par déplacement le long de son chant latéralement hors de la pile (11) lorsque la région de coin (19) ou la région de bord latérale inférieure est libérée par la surface de support d'une paroi d'appui (15).

2. Procédé selon la revendication 1, **caractérisé en ce que** les feuilles d'impression séparées sont ressorties latéralement hors des piles (11) dans la direction d'assemblage (30).

3. Dispositif pour l'assemblage de feuilles d'impression, notamment de feuilles pliées (10), comprenant plusieurs dispositifs de séparation (12) disposés en série, qui présentent chacun un magasin (13) pour une pile (11) de feuilles d'impression identiques, un transporteur d'évacuation (34) associé à chaque dispositif de séparation (12) et un dispositif de collecte commun (29) pour la formation de piles des feuilles d'impression assemblées à partir des dispositifs de séparation individuels (12), **caractérisé en ce que** le magasin (13) de chaque dispositif de séparation (12) présente une surface de base (17) et une surface de support (18) d'une
paroi d'appui, lesquelles sont disposées de telle sorte que la pile (11) des feuilles d'impression se trouve en position inclinée sur des bords inférieurs horizontaux des feuilles d'impression dans le magasin (13), les bords des feuilles d'impression s'appuyant sur la surface de base (17) et la feuille d'impression avant devant être séparée ensuite s'appliquant contre la surface de support (18), la surface de support (18) libérant une région de coin latérale inférieure (19) ou une région de bord de la feuille d'impression avant et la surface de base (17) étant inclinée par rapport à l'horizontale d'un angle allant jusqu'à 30°, et ce de telle sorte que la surface de base (17) descende dans la direction de la surface de support (18).

4. Dispositif selon la revendication 3, **caractérisé en ce que** la surface de base (17) et la surface de support (18) s'étendent approximativement à angle droit l'une par rapport à l'autre.

5. Dispositif selon l'une quelconque des revendications 3 ou 4, **caractérisé en ce que** la surface de base (17) est formée par le tronçon supérieur d'un transporteur (14) présentant au moins une courroie transporteuse entraînée en rotation (16), la courroie transporteuse (16) du transporteur (14) pouvant éventuellement être entraînée dans des directions opposées.

6. Dispositif selon la revendication 3, **caractérisé en ce que** la surface de support (18) libère une région de coin inférieure (19) de la feuille d'impression avant qui part d'un bord inférieur horizontal de la feuille d'impression respective, et avec lequel la feuille d'impression se tient debout sur la surface de support (17).

7. Dispositif selon la revendication 6, **caractérisé en ce que** l'on associe à la région de bord ou de coin (19) de la feuille d'impression avant libérée par la surface de support (18) au moins un moyen de basculement et/ou à la surface de support (18) au moins un moyen de poussée pour l'évacuation orientée horizontalement de la feuille d'impression avant inclinée, hors de la pile (11) des feuilles d'impression se trouvant dans le magasin (13).

8. Dispositif selon la revendication 7, **caractérisé en ce que** le moyen de poussée présente au moins un coulisseau et le coulisseau peut être déplacé par rapport à la surface de support (18) à la fois en va-et-vient et d'avant en arrière, de telle sorte que le coulisseau pour séparer les feuilles d'impression presse contre la feuille d'impression avant s'appliquant en partie contre la surface de support (18), et que par déplacement subséquent du coulisseau, la feuille d'impression avant puisse être ressortie latéralement hors de la pile (11).

9. Dispositif selon l'une quelconque des revendications 3 à 8, **caractérisé en ce qu'**un transporteur d'évacuation (34) est disposé latéralement à côté de la surface de support (18), le transporteur d'évacuation (34) étant associé au côté de la surface de support (18) qui libère une région de coin inférieure (19) ou la région de bord de la feuille d'impression avant.

10. Dispositif selon l'une quelconque des revendications 3 à 9, **caractérisé en ce que** les dispositifs de séparation (12) et aussi les transporteurs d'évacuation (34) du dispositif de collecte (29) sont associés les uns aux autres de telle sorte que la direction de transport du transporteur d'évacuation (34) et les feuilles d'impression dans les dispositifs de séparation (12) s'étendent suivant un angle plat par rapport à la direction d'assemblage (30), le transporteur d'évacuation respectif (34) étant disposé à côté de la feuille d'impression avant respective dans la pile (11) du dispositif de séparation (12) en question.
